# FASCICULE DE BREVET EUROPEEN

(11) **EP 1 974 363 B1**
(45) Date de publication et mention de la délivrance du brevet: **30.05.2012**
(21) Numéro de dépôt: 07726196.4
(22) Date de dépôt: 15.01.2007
(51) Int. Cl.: H01H 33/66

(54) **DISJONCTEUR SECTIONNEUR D'ALTERNATEUR DE STRUCTURE COMPACTE**
SCHALTER ZUM ABSCHALTEN EINES GENERATOR-SCHUTZSCHALTERS EINER KOMPAKTSTRUKTUR
ALTERNATOR CIRCUIT-BREAKER DISCONNECTING SWITCH OF COMPACT STRUCTURE

(30) Priorité: 17.01.2006 FR 0650156
(43) Date de publication de la demande: 01.10.2008
(73) Titulaire: ALSTOM Grid SAS, 92907 Paris la Défense Cédex (FR)
(72) Inventeur: WILLIEME, Jean-Marc, F-69350 La Mulatiere (FR); BIQUEZ, François, F-69530 Brignais (FR); FRIGIERE, Denis, F-69150 Decines (FR)
(74) Mandataire: Ilgart, Jean-Christophe
(86) Numéro de dépôt international: PCT/EP2007/050318
(87) Numéro de publication internationale: WO 2007/110251

(56) Documents cités:
- EP-A- 0 877 405
- EP-A- 1 583 124
- FR-A- 2 738 389

## Description

### DOMAINE TECHNIQUE

L'invention se rapporte au domaine de l'appareillage électrique équipant les dispositifs d'évacuation d'énergie des alternateurs dans les centrales de production d'énergie. L'invention concerne l'agencement des différents éléments de coupure de sorte que les disjoncteurs de générateur soient de structure plus compacte.

Plus particulièrement, l'invention concerne un disjoncteur d'alternateur couplé à un sectionneur dans lequel les différents mouvements relatifs entre contacts se font sur des axes ou dans des plans sécants.

### ÉTAT DE LA TECHNIQUE ANTÉRIEURE

En sortie de centrale, par exemple pour chaque alternateur, une option de sécurité est de disposer d'un disjoncteur permettant d'isoler le circuit concerné avant le transformateur relié à une ligne de transport d'énergie. Ce type d'appareillage, sous une tension de l'ordre de 15 kV à 36 kV, assure alors les fonctions de passage de fort courant permanent (de l'ordre de plusieurs milliers d'ampères) et de coupure de fort courant de défaut (de l'ordre de plusieurs dizaines de milliers d'ampères), tout en isolant le circuit.

Au vu de l'intensité de courant présente à titre nominal dans le circuit, la coupure est effectuée en deux étapes grâce à deux interrupteurs en parallèle, l'un permettant le passage de courant nominal permanent et l'autre assurant la coupure du courant de court-circuit, définissant ainsi un « circuit principal » et un « circuit auxiliaire ». Bien que de principe a priori similaire aux autres disjoncteurs, et notamment aux disjoncteurs hybrides haute et très haute tension, les dispositifs de coupure d'alternateur subissent ainsi des contraintes de puissance qui ne permettent pas d'appliquer les mêmes conceptions quant à l'agencement et l'actionnement des différents éléments.

Les contacts de l'interrupteur du circuit principal pour ces disjoncteurs d'alternateur sont suffisamment massifs pour supporter des courants nominaux élevés sans s'échauffer exagérément, et ils définissent un volume relativement important. L'interrupteur de coupure comprend classiquement une ampoule de dimensions réduites, disposée à l'intérieur de ce volume et comprenant des contacts d'arc mobiles l'un par rapport à l'autre, qui ne supportent de fait que le courant de coupure du disjoncteur.

De façon usuelle, les contacts des deux interrupteurs s'étendent dans la même direction longitudinale et sont déplacés en translation parallèlement à cette direction ; les contacts principaux s'écartent tout d'abord et parcourent une distance suffisante avant que le courant ne commute sur les contacts d'arc, qui s'ouvrent alors et provoquent l'interruption du courant.

Il est habituel que le disjoncteur d'alternateur comprenne en outre un sectionneur, qui n'a aucun pouvoir de coupure : il s'ouvre uniquement lorsque le disjoncteur est ouvert et donc lorsque le courant ne transite plus dans le circuit. Un tel disjoncteur sectionneur de centrale est décrit par exemple dans EP 0 877 405.

Les géométries des disjoncteurs d'alternateurs sont cependant complexes à mettre en oeuvre, d'autant que le dimensionnement des différents éléments de coupure et leur actionnement ne laisse pas de marges de manoeuvre. De plus, la structure résultante est de taille imposante.

### EXPOSÉ DE L'INVENTION

L'invention a pour objet de rendre les disjoncteurs d'alternateurs plus compacts tout en leur conservant leurs propriétés.

Plus particulièrement, l'invention concerne sous l'un de ses aspects un disjoncteur sectionneur d'alternateur comprenant un interrupteur de commutation, par exemple un disjoncteur, en parallèle avec un interrupteur de coupure, par exemple une chambre à vide, et un interrupteur de section, avantageusement en série avec l'interrupteur de coupure ; chacun des interrupteurs comprend une paire de contacts mobiles l'un par rapport à l'autre selon un axe respectif ou par rotation autour d'un pivot, par exemple grâce à une barre d'actionnement couplée à des moyens d'actionnement. Le disjoncteur comprend en outre des moyens de synchronisation permettant, lors d'une coupure, de séparer successivement et dans cet ordre les contacts de l'interrupteur de commutation, puis de l'interrupteur de coupure, puis du sectionneur ; de préférence, les moyens de synchronisation permettent également de refermer successivement les contacts dans l'ordre inverse. De préférence, les mêmes moyens de commande comprennent ces moyens de synchronisation et permettent, par une commande unique, la mise en oeuvre de chacun des éléments.

Selon l'invention, à des fins de compacité du disjoncteur, les axes des interrupteurs ne sont pas parallèles entre eux. En particulier, selon un mode de réalisation préféré, les contacts de chacun des trois interrupteurs sont animés d'un mouvement de translation relatif selon un axe respectif, deux des axes étant sécants, avec de préférence l'interrupteur de coupure disposé à angle droit par rapport à l'interrupteur de commutation et à l'interrupteur sectionneur. Selon un autre mode de réalisation préféré, les premier et deuxième interrupteurs comprennent des contacts mobiles en translation selon des axes sécants, les contacts du sectionneur pouvant se déplacer dans le plan défini par eux ou dans un plan orthogonal par exemple.

Selon un autre aspect, l'interrupteur sectionneur est associé à un isolateur, entièrement ou partiellement, de façon à ajouter une fonction d'insertion d'arc en série avec l'interrupteur de coupure. Dans ce cas, il peut y avoir une étape supplémentaire lors de la séquence d'ouverture, avec formation d'un arc au niveau du sectionneur préalablement à la coupure proprement dite : les moyens de synchronisation sont adaptés pour que les contacts principaux soient tout d'abord séparés, puis que le sectionneur soit légèrement ouvert de sorte qu'un arc se produise lors de l'ouverture de la chambre à vide qui intervient immédiatement. Le sectionneur est ensuite ouvert totalement : l'isolateur est présent pour protéger les autres pièces de l'arc électrique.

### BRÈVE DESCRIPTION DES DESSINS

Les caractéristiques et avantages de l'invention seront mieux compris à la lecture de la description qui va suivre et en référence aux dessins annexés, donnés à titre illustratif et nullement limitatifs.
La figure 1 illustre schématiquement le principe de coupure d'un disjoncteur sectionneur selon l'invention.
La figure 2 montre un mode de réalisation préféré du disjoncteur selon l'invention.
Les figures 3A à 3F illustrent une séquence de coupure pour un disjoncteur d'alternateur selon un autre mode de réalisation de l'invention.
La figure 4 montre une alternative au mode de réalisation de la figure 2.

### EXPOSÉ DÉTAILLÉ DE MODES DE RÉALISATION PARTICULIERS

Le principe de fonctionnement d'un disjoncteur, et en particulier d'un disjoncteur d'alternateur selon l'invention, est schématisé en figure 1, avec un circuit principal dans lequel circule en fonctionnement une intensité I₀ proche de l'intensité nominale I, et un circuit auxiliaire sollicité pour la coupure de court-circuit.

Pour un disjoncteur d'alternateur, le passage d'un courant I d'une intensité nominale supérieure à plusieurs milliers d'ampères nécessite l'utilisation sur le circuit principal d'un interrupteur 10 dont les contacts sont particulièrement conducteurs, par exemple en cuivre ; leur pouvoir de coupure est cependant limité en raison de la génération d'arcs électriques. Un deuxième interrupteur 20 de coupure est mis en parallèle avec le premier 10 afin d'effectuer la fonction de coupure proprement dite, l'ouverture du premier interrupteur 10 commutant de fait le courant I du circuit principal sur ce circuit auxiliaire ; les contacts de ce deuxième interrupteur 20, par exemple en tungstène, sont de performance limitée en ce qui concerne le passage du courant nominal I, mais possèdent un fort pouvoir de coupure.

Ainsi, les fonctions de transmission du courant permanent et de coupure de court-circuit sont séparées : en cas de sollicitation, le premier interrupteur 10 est tout d'abord activé, le courant I passe alors totalement dans le circuit auxiliaire et entraîne l'ouverture du deuxième interrupteur 20 pour obtenir la fonction de coupure. En outre, un troisième interrupteur 30 est ensuite ouvert : sa fonction est principalement une fonction de sécurité, son association sur le circuit auxiliaire permettant d'éviter une baisse de tenue diélectrique du deuxième interrupteur 20 qui pourrait accidentellement permettre le passage de courant dans la branche associée.

Pour refermer un tel disjoncteur, l'ordre est inversé : le sectionneur 30 est d'abord refermé, puis l'interrupteur de coupure 20, et enfin le premier interrupteur 10.

Chacun des interrupteurs 10, 20, 30 comprend une paire de contacts mobiles l'un par rapport à l'autre ; avantageusement, le premier contact 12, 22, 32 de chaque paire est fixe, et le deuxième contact 14, 24, 34 est mobile par rapport au premier. Selon un premier mode de réalisation illustré en figure 2, chacun des contacts mobiles se déplace par translation le long d'un axe AA, BB, CC respectif.

En particulier, le premier interrupteur 10 peut être du type à gaz ; il peut aussi, notamment si le courant nominal est très élevé, s'agir lui-même d'un appareil de commutation comprenant deux interrupteurs mis en parallèle l'un par rapport à l'autre. De préférence cependant, tel qu'illustré, le premier interrupteur 10 est un interrupteur dans l'air comprenant un premier contact 12 tubulaire dans lequel peut s'insérer un deuxième contact 14 tubulaire également. L'actionnement de ce premier interrupteur 10 peut être effectué par tout moyen connu, notamment des moyens de commande 40 activant une barre d'actionnement 42 couplée au contact mobile 14 en translation.

Le deuxième interrupteur 20 peut être un disjoncteur à gaz, du type SF₆ ; de préférence, comme le courant I - I₀ le traversant est faible en fonctionnement normal, il s'agit d'une ampoule à vide : ceci permet d'éviter l'utilisation de l'hexafluorure de soufre qui ne remplit pas tous les critères écologiques, et réduit les coûts. Le contact mobile 24 du deuxième interrupteur 20 est déplacé au moyen d'une barre d'actionnement 44 mobile le long de l'axe BB.

Enfin, le troisième interrupteur 30 peut, selon un mode de réalisation, comprendre un contact fixe 32 dans lequel peut s'insérer un autre contact mobile 34 le long de l'axe CC d'ouverture/fermeture, du type tige. La tige 34 peut être déplacée par l'intermédiaire d'une barre 46 en translation.

De préférence, les mêmes moyens de commande 40 permettent le déplacement des premier 14, deuxième 24 et troisième 34 contacts mobiles. A cette fin, les moyens de commande 40 sont reliés de façon fonctionnelle à chacun des actuateurs 42, 44, 46, et comprennent des moyens de synchronisation 50 permettant de différer les ouvertures relatives des interrupteurs 10, 20, 30.

Selon l'invention, bien que chaque barre d'actionnement 42, 44, 46 de ce mode de réalisation se déplace en translation et soit solidaire des mêmes moyens de commande 40, les trois axes AA, BB, CC d'ouverture/fermeture ne sont pas nécessairement parallèles, l'un au moins étant sécant au premier axe AA par exemple. Pour des raisons de compacité, il est préférable de disposer au moins un axe BB selon un angle d'environ 90° par rapport au premier axe AA. Bien que cette configuration nécessite des agencements différents des paires de contacts 12, 14 ; 22, 24 ; 32, 34 et de leurs moyens de mise en mouvement 42, 44, 46, il apparaît que cette géométrie, *a priori* écartée pour des raisons de complexité de la synchronisation, puisse être retenue.

Les moyens de synchronisation 50 peuvent ainsi par exemple comprendre, sur la barre d'actionnement 42 du premier interrupteur 10, une rainure 52 généralement longitudinale le long de l'axe AA de la barre mais comprenant une partie oblique, la rainure étant associée à un élément de type ergot 54 solidaire de la deuxième barre 44 d'actionnement, de sorte que, dans un premier temps, lors du mouvement du premier contact 14 mobile, la position de l'ergot 54 reste stable, puis, dans un deuxième temps, l'ergot 54 est déplacé de façon à écarter le deuxième contact 24 mobile du deuxième contact fixe 22.

Il peut être avantageux que les axes AA, CC de l'interrupteur de commutation 10 et du sectionneur 30 soient parallèles, comme illustré sur la figure 2, mais d'autres options sont possibles, tel que décrit plus loin. Les moyens de synchronisation 50 peuvent comprendre un système similaire au précédent 52, 54 pour différer l'ouverture du sectionneur 30 par rapport à l'interrupteur de coupure 20 ; il est cependant préférable que les moyens de synchronisation 50 soient associés directement entre premier et troisième interrupteurs 10, 30. Par exemple, les moyens de synchronisation 50 comprennent un bras de levier 56 couplé à une partie d'extrémité au troisième contact mobile 34 et dont l'axe de pivotement est associé à une rainure 58 localisée dans la barre d'actionnement 46 du troisième interrupteur 30 : les barres d'actionnement 42, 46 des premier et troisième interrupteurs 10, 30 sont déplacées conjointement par les moyens d'actionnement 40, mais un retard au déplacement du troisième contact 34 est généré par la latence avant le pivotement du levier 56.

D'autres solutions d'actionnement et de synchronisation sont bien entendu envisageables.

En particulier, tel qu'illustré en figure 3, l'interrupteur de section 30' peut fonctionner sur un autre principe du type « sectionneur à couteau ». Dans le disjoncteur d'alternateur illustré, l'interrupteur principal 10' comprend deux contacts 12', 14' mobiles relativement en translation, disposés dans une enveloppe comme un tube de diamètre 200 mm ; dans une position de fonctionnement illustrée en figure 3A, le courant I₀ d'alternateur circule dans ce circuit principal (voir flèche).

Lorsqu'une coupure est requise, les deux contacts 12', 14' se séparent : l'actionnement est effectué au moyen d'une barre 42'. Dans un premier temps illustré en figure 3B, le courant I conserve son chemin principal, mais un arc est formé, couvrant la distance entre les deux contacts 12', 14' de l'interrupteur 10' ; puis, l'interruption sur le circuit principal est achevée (figure 3C), et le courant circule uniquement sur le circuit auxiliaire, les moyens de retardement 50' ayant différé l'ouverture des contacts 22', 24' de l'interrupteur de coupure 20'. Par exemple, la distance diélectrique sur le circuit principal permet de tenir la tension transitoire de rétablissement, c'est-à-dire que la barre d'actionnement 42' se déplace d'environ la moitié de sa course totale avant ouverture de la chambre à vide 20'.

Pour réaliser la coupure du courant de court-circuit, il y a déplacement en translation des deux contacts 22', 24' mobiles relativement de la chambre de coupure 20' selon un axe orthogonal à l'axe de translation du premier interrupteur 10' : figure 3D. Le déplacement des deux contacts 22', 24' est effectué au moyen d'une barre d'actionnement 44' orthogonale à la barre 42', solidaire de cette dernière par l'intermédiaire des moyens de retardement 50', par exemple au moyen d'un ergot 54' se déplaçant dans une rainure 52' de la première barre d'actionnement 42'. Lors de l'écartement des contacts 22', 24', un arc se crée, puis, très rapidement, la coupure est achevée : figure 3E.

Pendant ces étapes, l'interrupteur 30' de section n'est pas sollicité grâce aux moyens de retardement 50'. Le contact fixe 32' du sectionneur 30' est solidaire du contact fixe 12' du premier interrupteur ; le deuxième contact 34' du sectionneur 30' est mobile relativement par pivotement autour d'un axe 36'. Les moyens d'actionnement 46' des contacts 32', 34' de cet interrupteur 30' sont solidaires de la première barre 42' ; par ailleurs, au niveau du pivot 36', le contact mobile 34' comprend des moyens de retardement 56' sous la forme d'une gorge complémentaire d'un ergot de la barre d'actionnement 46' mais permettant un déplacement relatif avant entraînement par la barre 46' du contact 34' en rotation autour de son axe 36' : enfin, tel qu'illustré en figure 3F, la section est achevée.

Naturellement, d'autres actionnements sont possibles : par exemple, le sectionneur 30' peut également se déplacer dans un plan « horizontal », c'est-à-dire, dans le cadre représenté, par pivotement autour d'un axe 36' parallèle à l'un des axes de translation des contacts des deux autres interrupteurs 10', 20'.

Selon une variante, il est possible de positionner le sectionneur 30 dans un isolateur 38, ou un écran, tel qu'illustré en figure 4 pour un disjoncteur selon le premier mode de réalisation. L'isolateur 38 peut être fixe, ou solidaire de la tige 34 du sectionneur 30 ; il permet de fait d'insérer par le sectionneur 30 un arc en série avec la chambre à vide 20 et d'éviter que celui-ci ne dégénère à la terre. Cette alternative est particulièrement intéressante dans le cas de coupure avec de très longues durées d'arc (cas des coupures de courant à zéro retardé), et améliore les capacités de coupure. Il est préférable alors que le sectionneur 30 soit légèrement ouvert lors de l'ouverture de la chambre à vide 20, avec création d'un arc à son niveau une fois les contacts principaux 10 séparés. La chambre à vide 20 est dans ce cas moins sollicitée, l'isolateur 34 permettant de la protéger, ainsi que les autres pièces du disjoncteur, de l'arc électrique.

Les disjoncteurs sectionneur d'alternateur selon l'invention bénéficient ainsi d'une longueur réduite par rapport à leur hauteur, ce qui a pour avantage de diminuer le gabarit de tels disjoncteurs pour faciliter le transport.

## Revendications

1. Disjoncteur sectionneur d'alternateur comprenant :
- un premier interrupteur (10) qui est un interrupteur de commutation comprenant une première paire de contacts (12, 14) mobiles l'un par rapport à l'autre en translation selon un premier axe (AA) ;
- un deuxième interrupteur (20) qui est un interrupteur de coupure comprenant une deuxième paire de contacts (22, 24) mobiles l'un par rapport à l'autre en translation selon un deuxième axe (BB), le deuxième interrupteur (20) étant mis en parallèle du premier interrupteur (10) ;
- un troisième interrupteur (30) qui est un interrupteur de section comprenant une troisième paire de contacts (32, 34) mobiles l'un par rapport à l'autre en translation selon un troisième axe (CC) ;
- des moyens de synchronisation (50) permettant, lors d'une interruption, la réparation des contacts du premier interrupteur (10) avant la séparation des contacts du deuxième interrupteur (20), qui eux-mêmes se séparent avant que les troisièmes contacts (32, 34) ne se séparent entièrement ;
**caractérisé en ce que** le deuxième axe (BB) est sécant du premier axe (AA).

2. Disjoncteur selon la revendication 1 dans lequel le troisième axe (CC) est sensiblement parallèle au premier axe (AA).

3. Disjoncteur sectionneur d'alternateur comprenant :
- un premier interrupteur (10') qui est interrupteur de commutation comprenant une première paire de contacts (12', 14') mobiles l'un par rapport à l'autre en translation selon un premier axe (AA) ;
- un deuxième interrupteur (20') qui est interrupteur de coupure comprenant une deuxième paire de contacts (22', 24') mobiles l'un par rapport à l'autre en translation selon un deuxième axe (BB), le deuxième interrupteur (20') étant mis en parallèle du premier interrupteur (10') ;
- un troisième interrupteur (30') qui est un interrupteur de section comprenant une troisième paire de contacts (32', 34') mobiles l'un par rapport à l'autre ;
- des moyens de synchronisation (50') permettant, lors d'une interruption, la séparation des contacts du premier interrupteur (10') avant la séparation des contacts du deuxième interrupteur (20'), qui eux-mêmes se séparent avant que les troisièmes contacts (32', 34') ne se séparent entièrement ;
**caractérisé en ce que** le deuxième axe (BB) est sécant du premier axe (AA).

4. Disjoncteur selon la revendication 3 dans lequel les contacts de la troisième paire (32', 34') sont mobiles l'un par rapport à l'autre par pivotement autour d'un axe (36').

5. Disjoncteur selon l'une des revendications 1 à 4 dans lequel le troisième interrupteur (30, 30') est en série avec le deuxième interrupteur (20, 20'), et leur ensemble est en parallèle avec le premier interrupteur (10, 10').

6. Disjoncteur selon l'une des revendications 1 à 5 dans lequel le deuxième axe (BB) fait un angle sensiblement égal à 90° par rapport au premier axe (AA).

7. Disjoncteur selon l'une des revendications 1 à 6 dans lequel chaque paire de contacts est associée à une barre d'actionnement (42, 44, 46) mobile sous l'action de moyens de commande (40).

8. Disjoncteur selon l'une des revendications 1 à 7 comprenant des moyens de commande (40) qui comprennent les moyens de synchronisation (50) pour différer la séparation des paires de contact, les moyens de commande (40) étant uniques pour les trois interrupteurs (10, 20, 30).

9. Disjoncteur selon l'une des revendications 1 à 8 dans lequel les moyens de synchronisation (50) sont adaptés pour séparer dans cet ordre les contacts du premier interrupteur (10) puis du deuxième interrupteur (20) puis du troisième interrupteur (30).

10. Disjoncteur selon la revendication 9 dans lequel les moyens de synchronisation (50) sont adaptés pour refermer successivement les contacts des interrupteurs (10, 20, 30) dans l'ordre inverse de leur séparation.

11. Disjoncteur selon l'une des revendications 1 à 10 dans lequel le deuxième interrupteur (20, 20') est une ampoule à vide.

12. Disjoncteur selon l'une des revendications 1 à 8 dans lequel le deuxième interrupteur (20, 20') est une chambre à vide et le troisième interrupteur (30) comprend un isolateur ou un écran (38) de manière à insérer un arc en série avec la chambre à vide (20).

13. Disjoncteur selon la revendication 12 dans lequel les moyens de synchronisation (50) permettent la séparation des contacts du premier interrupteur (10) avant une séparation partielle des contacts du troisième interrupteur (30) de façon à créer un arc qui se produit de façon quasi simultanée avec la séparation des contacts du deuxième interrupteur (20), les moyens de synchronisation permettant alors la séparation totale des troisièmes contacts (32, 34).

## Claims

1. An alternator disconnecting circuit-breaker comprising:
- a first switch (10), which is a commutation switch, having a first pair of contacts (12, 14) that are mounted to move relative to each other in translation along a first axis (AA);
- a second switch (20), which is a circuit-breaker switch, having a second pair of contacts (22, 24) that are mounted to move relative to each other in translation along a second axis (BB), the second switch (20) being put in parallel with the first switch (10);
- a third switch (30), which is a disconnecting switch, having a third pair of contacts (32, 34) mounted to move relative to each other in translation along a third axis (CC); and
- synchronization means (50) making it possible, while breaking, for the contacts of the first switch (10) to separate before the contacts of the second switch (20) separate, said contacts of the second switch themselves separating before the third contacts (32, 34) separate fully;
said circuit-breaker being **characterized in that** the second axis intersects the first axis (AA).

2. A circuit-breaker according to claim 1, in which the third axis (CC) is substantially parallel to the first axis (AA).

3. An alternator disconnecting circuit-breaker comprising:
- a first switch (10'), which is a commutation switch, having a first pair of contacts (12', 14') that are mounted to move relative to each other in translation along a first axis (AA);
- a second switch (20'), which is a circuit-breaker switch, having a second pair of contacts (22', 24') that are mounted to move relative to each other in translation along a second axis (BB), the second switch (20') being put in parallel with the first switch (10');
- a third switch (30'), which is a disconnector switch, having a third pair of contacts (32', 34') mounted to move relative to each other; and
- synchronization means (50') making it possible, while breaking, for the contacts of the first switch (10') to separate before the contacts of the second switch (20') separate, said contacts of the second switch themselves separating before the third contacts (32', 34') separate fully;
said circuit-breaker being **characterized in that** the second axis (BB) intersects the first axis (AA).

4. A circuit-breaker according to claim 3, in which the contacts of the third pair (32', 34') are mounted to move relative to each other by pivoting about an axis (36').

5. A circuit-breaker according to any one of claims 1 to 4, in which the third switch (30, 30') is in series with the second switch (20, 20'), and, together, they are in parallel with the first switch (10, 10').

6. A circuit-breaker according to any one of claims 1 to 5, in which the second axis (BB) forms an angle substantially equal to 90° relative to the first axis (AA).

7. A circuit-breaker according to any one of claims 1 to 6, in which each pair of contacts is associated with an actuator bar (42, 44, 46) that is mounted to move under the action of control means (40).

8. A circuit-breaker according to any one of claims 1 to 7, further comprises control means (40) which include the synchronization means (50) so as to defer separation of the pairs of contacts, the control means (40) being common control means for all three switches (10, 20, 30).

9. A circuit-breaker according to any one of claims 1 to 8, in which the synchronization means (50) are adapted to separate the contacts in the following order: the contacts of the first switch (10), then the contacts of the second switch (20), and then the contacts of the third switch (30).

10. A circuit-breaker according to claim 9, in which the synchronization means (50) are adapted to re-close the contacts of the switches (10, 20, 30) successively in the reverse order to the order in which they separate.

11. A circuit-breaker according to any one of claims 1 to 10, in which the second switch (20, 20') is a vacuum chamber.

12. A circuit-breaker according to any one of claims 1 to 8, in which the second switch (20, 20') is a vacuum chamber and the third switch (30) includes an insulator or a screen (38) in a manner such as to insert an arc in series with the vacuum chamber (20).

13. A circuit-breaker according to claim 12, in which the synchronization means (50) make it possible to separate the contacts of the first switch (10) before the contacts of the third switch (30) separate partially so as to cause an arc to strike almost simultaneously with separation of the contacts of the second switch (20), the synchronization means then making it possible for the third contacts (32, 34) to separate totally.

## Patentansprüche

1. Leistungstrennschalter für Wechselstromgeneratoren, enthaltend:
- einen ersten Schalter (10), bei dem es sich um einen Schaltunterbrecher handelt und der ein erstes Paar von Kontaktstücken (12, 14) aufweist, die entlang einer ersten Achse (AA) translatorisch zueinander verschiebbar sind;
- einen zweiten Schalter (20), bei dem es sich um einen Trenner handelt und der ein zweites Paar von Kontaktstücken (22, 24) aufweist, die entlang einer zweiten Achse (BB) translatorisch zueinander verschiebbar sind, wobei der zweite Schalter (20) mit dem ersten Schalter (10) parallel geschaltet ist;
- einen dritten Schalter (30), bei dem es sich um einen Streckenschalter handelt und der ein drittes Paar von Kontaktstücken (32, 34) aufweist, die entlang einer dritten Achse (CC) translatorisch zueinander verschiebbar sind;
- Synchronisationsmittel (50), die bei einer Abschaltung die Trennung der Kontaktstücke des ersten Schalters (10) vor der Trennung der Kontaktstücke des zweiten Schalters (20) gestatten, die sich ihrerseits trennen, bevor die dritten Kontaktstücke (32, 34) vollständig getrennt sind; **dadurch gekennzeichnet, dass** die zweite Achse (BB) die erste Achse (AA) schneidet.

2. Leistungsschalter nach Anspruch 1, wobei die dritte Achse (CC) im wesentlichen parallel zur ersten Achse (AA) verläuft.

3. Leistungstrennschalter für Wechselstromgeneratoren, enthaltend:
- einen ersten Schalter (10), bei dem es sich um einen Schaltunterbrecher handelt und der ein erstes Paar von Kontaktstücken (12', 14') aufweist, die entlang einer ersten Achse (AA) translatorisch zueinander verschiebbar sind;
- einen zweiten Schalter (20'), bei dem es sich um einen Trenner handelt und der ein zweites Paar von Kontaktstücken (22', 24') aufweist, die entlang einer zweiten Achse (BB) translatorisch zueinander verschiebbar sind, wobei der zweite Schalter (20') mit dem ersten Schalter (10') parallel geschaltet ist;
- einen dritten Schalter (30'), bei dem es sich um einen Streckenschalter handelt und der ein drittes Paar von Kontaktstücken (32', 34') aufweist, die zueinander verschiebbar sind;
- Synchronisationsmitel (50'), die bei einer Abschaltung die Trennung der Kontaktstücke des ersten Schalters (10') vor der Trennung der Kontaktstücke des zweiten Schalters (20') gestatten, die sich ihrerseits trennen, bevor die dritten Kontaktstücke (32', 34') vollständig getrennt sind; **dadurch gekennzeichnet, dass** die zweite Achse (BB) die erste Achse (AA) schneidet.

4. Leistungsschalter nach Anspruch 3, wobei die Kontaktstücke des dritten Paares (32', 34') durch Verschwenken um eine Achse (36') zueinander beweglich sind.

5. Leistungsschalter nach einem der Ansprüche 1 bis 4, wobei der dritte Schalter (30, 30') in Reihe mit dem zweiten Schalter (20, 20') geschaltet ist und die Gesamtheit parallel mit dem ersten Schalter (10, 10') geschaltet ist.

6. Leistungsschalter nach einem der Ansprüche 1 bis 5, wobei die zweite Achse (BB) einen Winkel im wesentlichen gleich 90° mit der ersten Achse (AA) einschließt.

7. Leistungsschalter nach einem der Ansprüche 1 bis 6, wobei einem Paar von Kontaktstücken eine Betätigungsstange (42, 44, 46) zugeordnet ist, die unter der Wirkung von Steuermitteln (40) beweglich ist.

8. Leistungsschalter nach einem der Ansprüche 1 bis 7, enthaltend Steuermittel (40), welche die Synchronisationsmittel (50) aufweisen, um die Trennung der Kontaktpaare aufzuschieben, wobei die Steuermittel (40) einzig für die drei Schalter (10, 20, 30) sind.

9. Leistungsschalter nach einem der Ansprüche 1 bis 8, wobei die Synchronisationsmittel (50) dazu ausgelegt sind, die Kontaktstücke des ersten Schalters (10), dann die des zweiten Schalters (20) und dann die des dritten Schalters (30) in dieser Reihenfolge zu trennen.

10. Leistungsschalter nach Anspruch 9, wobei die Synchronisationsmittel (50) dazu ausgelegt sind, die Kontaktstücke der Schalter (10, 20, 30) in umgekehrter Reihenfolge zu ihrer Trennung nacheinander wieder zu schließen.

11. Leistungsschalter nach einem der Ansprüche 1 bis 10, wobei der zweite Schalter (20, 20') eine Vakuumröhre ist.

12. Leistungsschalter nach einem der Ansprüche 1 bis 8, wobei der zweite Schalter (20, 20') eine Vakuumkammer ist und der dritte Schalter (30) einen Isolator bzw. eine Abschirmung (38) aufweist, so dass in Reihe mit der Vakuumkammer (20) ein Lichtbogen eingesetzt wird.

13. Leistungsschalter nach Anspruch 12, wobei die Synchronisationsmittel (50) die Trennung der Kontaktstücke des ersten Schalters (10) vor einer teilweisen Trennung der Kontaktstücke des dritten Schalters (30) gestatten, so dass ein Lichtbogen erzeugt wird, der quasi gleichzeitig mit der Trennung der Kontaktstücke des zweiten Schalters (20) entsteht, wobei die Synchronisationsmittel dann die vollständige Trennung der dritten Kontaktstücke (32, 34) gestatten.
